# EUROPÄISCHE PATENTSCHRIFT

(11) **EP 3 401 461 B1**
(45) Veröffentlichungstag und Bekanntmachung des Hinweises auf die Patenterteilung: **03.03.2021**
(21) Anmeldenummer: 18170913.0
(22) Anmeldetag: 04.05.2018
(51) Int. Cl.: E04D 1/04

(54) **FALZDACHZIEGEL**
INTERLOCKING ROOF TILE
TUILE DE TOIT À EMBOÎTEMENT

(30) Priorität: 09.05.2017 DE 202017102762 U
(43) Veröffentlichungstag der Anmeldung: 14.11.2018
(73) Patentinhaber: ERLUS AKTIENGESELLSCHAFT, 84088 Neufahrn (DE)
(72) Erfinder: HACKER, Alois, 84061 Ergoldsbach (DE); TRÖGER, Dieter, 84066 Mallersdorf-Pfaffenberg (DE)
(74) Vertreter: Louis Pöhlau Lohrentz

(56) Entgegenhaltungen:
- EP-A1- 0 445 666
- EP-A1- 1 953 304
- DE-A1-102013 010 169
- DE-C- 182 316
- DE-C- 493 617
- DE-C- 910 214
- DE-C- 916 730
- DE-U- 1 869 544
- FR-A- 576 617
- FR-A1- 2 335 670

## Beschreibung

Die Erfindung betrifft einen Falzdachziegel. Es handelt sich hierbei um einen Falzdachziegel, der die Merkmale des Oberbegriffs des Anspruchs 1 aufweist.

Bekannte Dachziegel und Dachsteine dieser Gattung ergeben, wenn sie als Dacheindeckung verlegt sind, ein schuppenartig übereinanderliegendes Bild und leiten in einer oder mehreren breiten Mulden den anfallenden Niederschlag zur Traufe.

Die DE 10 2013 010 169 A1 beschreibt einen Falzdachziegel mit einem L-förmigen Wasserfalzbereich und einem L-förmigen Deckfalzbereich, wobei im Wasserfalzbereich jeweils zwei Wasserfalzrillen ausgebildet sind. Glatte horizontal schuppenförmig angeordnete Dachziegel erreichen entweder durch Mehrfachüberdeckung oder eine tiefliegende ein- oder mehrfache Seitenverfalzung Regensicherheit, die jedoch geringer ist als bei einer muldenförmigen Dacheindeckun.

Die DE 182316 C beschreibt einen anderen Falzdachziegel.

Aufgabe der vorliegenden Erfindung ist es, einen Falzdachziegel zu schaffen der auch bei geringen Dachneigungen die Regensicherheit gewährleistet.

Erfindungsgemäß wird diese Aufgabe mit dem Gegenstand des Anspruchs 1 gelöst. Bei diesem Gegenstand handelt es sich um einen Falzdachziegel mit einem Kopfabschnitt, einem dem Kopfabschnitt gegenüberliegenden Fußabschnitt und zwei sich gegenüberliegenden Seitenabschnitten.
Der Kopfabschnitt ist an der Unterseite des Falzdachziegels mit einer Aufhängenase zur Halterung an einer Dachlatte ausgebildet ist. Ein L-förmiger Wasserfalzbereich ist an der Oberseite des Falzdachziegels ausgebildet, mit einem Kopf-Wasserfalzbereich im Kopfabschnitt und einem Seiten-Wasserfalzbereich im ersten Seitenabschnitt. Ein L-förmiger Deckfalzbereich ist an der Unterseite des Falzdachziegels ausgebildet, mit einem Fuß-Deckfalzbereich im Fußabschnitt und einem Seiten-Deckfalzbereich im zweiten Seitenabschnitt und zwischen dem Wasserfalzbereich und dem Deckfalzbereich ist ein Mittelfeld ausgebildet. Der Wasserfalzbereich und der Deckfalzbereich sind so ausgebildet, dass im als eine Dacheindeckung verlegten Zustand bei benachbarten Falzdachziegeln der Deckfalzbereich des einen Falzdachziegels den Wasserfalzbereich des anderen Falzdachziegels überlappt. Wesentlich dabei ist, dass der Kopf-Wasserfalzbereich und der Seiten-Wasserfalzbereich mit jeweils vier Wasserfalzstegen und drei Wasserfalzrillen ausgebildet sind, und dass der Fuß-Deckfalzbereich mit drei Deckfalzstegen und zwei Deckfalzrillen ausgebildet ist, und dass der Seiten-Deckfalzbereich mit zwei Deckfalzstegen und einer Deckfalzrille ausgebildet ist.

Es kann vorgesehen sein, dass die geringe Dachneigung bei der die erfindungsgemäßen Falzdachziegel verlegt werden größer 7° ist, vorzugsweise größer 10° ist.

Durch die drei Wasserrillen im Kopf-Wasserfalzbereich und im Seiten-Wasserfalzbereich und der darin eingreifenden Deckfalzstege kann auch bei geringer Dachneigung ab 7° eine hohe Regensicherheit gewährleistet werden, wobei die Dachneigung durch den Winkel zwischen der Neigung der Dachkonstruktion und der Waagerechten ausgebildet wird. Bei einer geringen Dachneigung zwischen 7° und 10° ist ein bei dem erfindungsgemäßen Falzdachziegel regensicheres oder wasserdichtes Unterdach notwendig. Bei einer geringen Dachneigung ab 10° ist es bei dem erfindungsgemäßen Falzdachziegel nicht notwendig das Unterdach regensicher oder sogar wasserdicht auszubilden. Eine naht- und perforationsgesichtere Unterdeckung oder Unterspannung ist ausreichend, um eine funktionsfähige Zusatzmaßnahme gegen Schlagregen und Schneetrieb zu gewährleisten. Bei steigender Dachneigung über 12° kann das Unterdach durch eine verschweißte oder verklebte Unterdeckung oder eine nahtgesicherte Unterspannung oder eine überlappende oder verfalzte Unterdeckung ersetzt werden. Erfindungsgemäß sind zwei Alternativen a) und b) als und/oder Alternativen vorgesehen.

Die Alternative a) sieht vor, dass im als eine Dacheindeckung verlegten Zustand bei übereinander liegenden Falzdachziegeln der Kopf-Wasserfalzbereich und der Fuß-Deckfalzbereich derart ausgebildet sind, dass in die in Fließrichtung gesehen dritte Wasserfalzrille des Kopf-Wasserfalzbereichs des unten liegenden Falzdachziegels kein Deckfalzsteg des Fuß-Deckfalzbereichs des darüber liegenden Falzdachziegels eingreift.

Zusätzlich sieht die Alternative a) vor, dass im als eine Dacheindeckung verlegten Zustand bei übereinander liegenden Falzdachziegeln der Kopf-Wasserfalzbereich und der Fuß-Deckfalzbereich derart ausgebildet sind, dass der in Fließrichtung gesehen dritte Deckfalzsteg, des Fuß-Deckfalzbereichs auf dem in Fließrichtung gesehen vierten Wasserfalzsteg des Kopf-Wasserfalzbereichs des unten liegenden Falzdachziegels aufliegt.

Die Alternative b) sieht vor, dass im als eine Dacheindeckung verlegten Zustand bei benachbarten Falzdachziegeln der Seiten-Wasserfalzbereich und der Seiten-Deckfalzbereich derart ausgebildet sind, dass in die rechtwinklig zur Fließrichtung gesehen rechte und linke Wasserfalzrille des Seiten-Wasserfalzbereichs des unten liegenden Falzdachziegels je ein Deckfalzsteg des Seiten-Deckfalzbereichs des darüber liegenden Falzdachziegels eingreift.

Zusätzlich sieht die Alternative b) vor, dass im als eine Dacheindeckung verlegten Zustand bei benachbarten Falzdachziegeln der Seiten-Wasserfalzbereich und der Seiten-Deckfalzbereich derart ausgebildet sind, dass in die mittlere Wasserfalzrille des Seiten-Wasserfalzbereichs des unten liegenden Falzdachziegels kein Deckfalzsteg des Seiten-Deckfalzbereichs des darüber liegenden Falzdachziegels eingreift.

Der erfindungsgemäße Falzdachziegel kann als ein Sonder-Flachdachziegel mit mehrfach umlaufender Ringverfalzung ausgebildet sein, d.h. der Falzdachziegel ist am gesamten Randbereich umlaufend mit einem Deckfalzbereich oder einem Wasserfalzbereich ausgebildet.

Der Falzdachziegel kann als großflächiger Dachziegel mit einer Breite größer oder gleich 280 mm und einer Länge größer oder gleich 455 mm ausgebildet sein.

Es kann vorgesehen sein, dass die Wasserfalzstege des Seiten-Wasserfalzbereichs eine Höhe von 12 mm bis 18 mm aufweisen, vorzugsweise 15 mm bis 17 mm.

Es kann vorgesehen sein, dass die Seitenwände der Wasserfalzstege des Seiten-Wasserfalzbereichs im Querschnitt trapezförmig ausgebildet sind, wobei die Seitenwände einen Neigungswinkel zwischen 4,5° bis 20° in Bezug zur Höhe aufweisen, vorzugsweise einen Neigungswinkel zwischen 14° bis 16°.

Es kann vorgesehen sein, dass die Wasserfalzstege des Kopf-Wasserfalzbereichs mit einer Höhe von 13 mm bis 20 mm ausgebildet sind, vorzugsweise 15 mm bis 17 mm ausgebildet sind.

Es kann vorgesehen sein, dass die Seitenwände der Wasserfalzstege des Kopf-Wasserfalzbereichs im Querschnitt trapezförmig ausgebildet sind, wobei die Seitenwände einen Neigungswinkel zwischen 4,5° bis 20° in Bezug zur Höhe aufweisen, vorzugsweise einen Neigungswinkel zwischen 14° bis 17°.

Es kann vorgesehen sein, dass im als eine Dacheindeckung verlegten Zustand bei übereinander liegenden Falzdachziegeln der Kopf-Wasserfalzbereich und der Fuß-Deckfalzbereich derart ausgebildet sind, dass in die in Fließrichtung gesehen erste und zweite Wasserfalzrille des Kopf-Wasserfalzbereichs des unten liegenden Falzdachziegels je ein Deckfalzsteg des Fuß-Deckfalzbereichs des darüber liegenden Falzdachziegels eingreifen.

Es kann vorgesehen sein, dass die äußerste Wasserfalzrille des Seiten-Wasserfalzes und die erste Wasserfalzrille des Kopf-Wasserfalzes in Fließrichtung gesehen, miteinander verbunden ausgebildet sind.

Es kann vorgesehen sein, dass die rechtwinklig zur Fließrichtung gesehen linke oder rechte Wasserfalzrille des Seiten-Wasserfalzbereichs und die in Fließrichtung gesehen erste Wasserfalzrille des Kopf-Wasserfalzbereichs miteinander verbunden ausgebildet sind.

Es kann vorgesehen sein, dass die mittlere Wasserfalzrille des Seiten-Wasserfalzes, und die zweite Wasserfalzrille des Kopf-Wasserfalzes in Fließrichtung gesehen, miteinander verbunden ausgebildet sind.

Es kann vorgesehen sein, dass die rechtwinklig zur Fließrichtung gesehen mittlere Wasserfalzrille des Seiten-Wasserfalzbereichs und die in Fließrichtung gesehen zweite Wasserfalzrille des Kopf-Wasserfalzbereichs miteinander verbunden ausgebildet sind.

Es kann vorgesehen sein, dass die Tiefenerstreckung mindestens einer Wasserrille des Seiten-Wasserfalzbereichs vom Kopfende zum Fußende hin zunimmt. Vorzugsweise kann vorgesehen sein, dass die Tiefenerstreckung der randseitigen Wasserrille des Seiten-Wasserfalzbereichs vom Kopfende zum Fußende hin zunimmt, und/oder
dass die Tiefenerstreckung mittelfeldseitigen Wasserrille des Seiten-Wasserfalzbereichs vom Kopfende zum Fußende hin zunimmt.

Es kann vorgesehen sein, dass an dem randseitigen Wasserfalzsteg Sturmklammerkerben ausgebildet sind, zur Befestigung einer Sturmklammereinrichtung .

Die erfindungsgemäßen Falzdachziegel sind vorteilhaft in einer Dacheindeckung anordenbar.

Die Erfindung wird nun anhand von Ausführungsbeispielen näher erläutert. Es zeigen:
- Fig. 1: ein Ausführungsbeispiel des erfindungsgemäßen Falzdachziegels in einer perspektivischen Ansicht von oben;
- Fig. 2: ein Ausführungsbeispiel des erfindungsgemäßen Falzdachziegels in einer perspektivischen Ansicht von unten;
- Fig. 3: Schnittdarstellung im Längsschnitt der erfindungsgemäßen Falzdachziegel im als Dacheindeckung verlegten Zustand;
- Fig. 4: Schnittdarstellung im Querschnitt der erfindungsgemäßen Falzdachziegel im als Dacheindeckung verlegten Zustand;

Die Figuren 1 und 2 zeigen einen durch Pressen herstellbaren Falzdachziegel 1 mit einem Kopfabschnitt 2 und einem dem Kopfabschnitt 2 gegenüberliegenden Fußabschnitt 3 und zwei sich gegenüberliegenden Seitenabschnitten, den ersten Seitenabschnitt 4 (im Fachbereich als Seitenfalz bekannt) und den zweiten Seitenabschnitt 5 (im Fachbereich als Deckfalz bekannt). Der Falzdachziegel 1 ist so am Dach angeordnet, dass der Kopfabschnitt 2 eines in einer Dacheindeckung angeordneten Falzdachziegels 1 zum Dachfirst weist und der Fußabschnitt 3 zur Dachtraufe weist. An der Unterseite des Falzdachziegels 1 sind im Kopfabschnitt 2 zwei Einhängenasen oder Aufhängenasen 9 zur Halterung des Falzdachziegels 1 an einer Dachlatte ausgebildet.

In Figur 1 ist eine perspektivische Ansicht von oben des erfindungsgemäßen Falzdachziegels 1 gezeigt. Auf der Oberseite des Falzdachziegels 1 ist ein Wasserfalzbereich 10 ausgebildet, welcher in Draufsicht des Falzdachziegels 1 L-förmig ausgebildet ist. Der L-förmige Wasserfalzbereich 10 setzt sich zusammen aus einem Kopf-Wasserfalzbereich 12 und einem Seiten-Wasserfalzbereich 14. Der Seiten-Wasserfalzbereich 14 ist im Ausführungsbeispiel in der Figur 1 auf der linken Seite ausgebildet, also im ersten Seitenabschnitt 4. Die Anordnung des Seiten-Wasserfalzbereichs 14 gilt auch im verlegten Zustand mit Blickrichtung von der Dachtraufe in Richtung des Dachfirstes. Im Kopf-Wasserfalzbereich 12 und im Seiten-Wasserfalzbereich 14 sind jeweils drei Wasserrillen 17 ausgebildet, welche durch jeweils vier Wasserfalzstege 16 begrenzt werden. Die Wasserfalzstege 16 sind trapezförmig ausgebildet. Der äußerste Wasserfalzsteg 16 des Seiten-Wasserfalzbereichs 14 weist Sturmklammerkerben 7 auf, die mit einer in den Figuren nicht dargestellten Sturmklammereinrichtung zusammenwirken können.

In der Figur 1 ist gezeigt, dass die oberste Wasserrille 17 im Kopf-Wasserfalzbereich 12 und die randseitige Wasserrille 17 im Seiten-Wasserfalzbereich 14 miteinander verbunden ausgebildet sind und eine L-förmige Wasserrille 17 über den gesamten Wasserfalzbereich 10 ausbilden. Die mittleren Wasserrillen 17 des Kopf-Wasserfalzbereichs 12 und des Seiten-Wasserfalzbereichs 14 sind auch durchgehend als eine L-förmige Wasserrille 17 ausgebildet.

Die äußere Wasserrille 17 und die innere Wasserrille 17 im Seiten-Wasserfalzbereich 14 sind derart ausgebildet, dass die Tiefenerstreckung der Wasserrillen 17 vom Kopfende zum Fußende hin zunimmt (nicht in den Figuren dargestellt). Im untersten Wassersteg 16 im Kopf-Wasserfalzbereich 12, in Fließrichtung gesehen, ist ein Durchbruch 8 zum Mittelfeld 6 hin ausgebildet, damit das Wasser aus der mittleren und der unteren Wasserrille 17 des Kopf-Wasserfalzbereichs 12 über das Mittelfeld 6 hin abfließen kann. Das Wasser der Wasserrillen 17 des Seiten-Wasserfalzbereichs 14 wird über die Wasserrille 17, welche dem Mittelfeld am nächsten liegt, auf den darunter angeordneten Falzdachziegel 1 oder einer Regenrinne abgeleitet.

In Figur 2 ist eine perspektivische Ansicht von unten des erfindungsgemäßen Falzdachziegels 1 gezeigt. Auf der Unterseite des Falzdachziegels 1 ist ein Deckfalzbereich 20 ausgebildet, welcher in Draufsicht des Falzdachziegels 1 L-förmig ausgebildet ist. Der L-förmige Deckfalzbereich 20 setzt sich zusammen aus einem Fuß-Deckfalzbereich 23 und einem Seiten-Deckfalzbereich 25. Der Seiten-Deckfalzbereich 25 ist im Ausführungsbeispiel in der Figur 1 auf der rechten Seite ausgebildet, mit Blickrichtung von der Dachtraufe in Richtung des Dachfirstes, also im zweiten Seitenabschnitt 5, und auf der Unterseite des Falzdachziegels 1 in Figur 2 auf der linken Seite. Im Fuß-Deckfalzbereich 23 sind zwei Deckfalzrillen 27 ausgebildet, welche durch drei trapezförmige Deckfalzstege 26 begrenzt werden. Im Gegensatz dazu ist im Seiten-Deckfalzbereich 25 nur eine Deckfalzrille 27 ausgebildet, welche durch zwei trapezförmige Deckfalzstege 26 begrenzt wird.

Der Wasserfalzbereich 10 und der Deckfalzbereich 20 sind so ausgebildet, dass im als Dacheindeckung verlegten Zustand bei benachbarten Falzdachziegeln 1 der Seiten-Deckfalzbereich 25 des einen Falzdachziegels 1 den Seiten-Wasserfalzbereich 14 des anderen Falzdachziegels 1 überlappt. Dadurch greifen Deckfalzstege 26 in Wasserfalzrillen 17 ein und Wasserfalzstege 16 in Deckfalzrillen 27. Der Kopf-Wasserfalzbereich 12 wird im als Dacheindeckung verlegten Zustand vom Fuß-Deckfalzbereich 23 des darüber liegenden Falzdachziegels 1 vollständig überdeckt. Der Seiten-Wasserfalzbereich 14 wird im als Dacheindeckung verlegten Zustand vom Seiten-Deckfalzbereich 25 des seitlich darüber liegenden Falzdachziegels 1 vollständig überdeckt.

Der als Dacheindeckung verlegte Zustand ist in den Figuren 3 und 4 gezeigt. Figur 3 zeigt einen Längsschnitt zweier sich überlappender Falzdachziegel 1, also einen Schnitt von Dachfirst zu Dachtraufe. Figur 4 zeigt einen Querschnitt zweier sich überlappender Falzdachziegel 1.

Wie in Figur 3 gezeigt, ist im verlegten Zustand der Falzdachziegel 1 der Fuß-Deckfalzbereich 23 über dem Kopf-Wasserfalzbereich 12 angeordnet, und greift mit seinen Deckfalzstegen 26 in die Wasserfalzrillen 17 ein. Der unterste Deckfalzsteg 26, in Fließrichtung gesehen, liegt auf dem untersten Wasserfalzsteg 16 des Kopf-Wasserfalzbereichs 12 auf, so dass der unterste Deckfalzsteg 26 nicht in eine Wasserfalzrille 17 des darunter liegend angeordneten Falzdachziegels 1 eingreift. Die Fließrichtung in der Figur 3 ist von rechts nach links, d.h. rechts ist firstseitig und links ist traufseitig. Eine Wasserfalzrille 17, in welche kein Deckfalzsteg 26 eingreift, bildet eine sogenannte Wirbelkammer 30.
Figur 4 zeigt einen Querschnitt durch zwei Falzdachziegel 1 im verlegten Zustand. Der Seiten-Deckfalzbereich 25 überlappt dabei den Seiten-Wasserfalzbereich 14 des darunterliegend angeordneten Falzdachziegels 1.

Dabei greifen die Deckfalzstege 26 des Seiten-Deckfalzbereichs 25 in Wasserfalzrillen 17 des Seiten-Wasserfalzbereichs 14 ein. Wie in Figur 4 gezeigt, greifen die die Deckfalzstege 26 in die äußeren Wasserfalzrillen 17 ein. Die mittlere Wasserfalzrille 17 in Figur 4, in welche kein Deckfalzsteg 26 eingreift, bildet eine sogenannte Wirbelkammer 30.

### Bezugszeichenliste

- 1: Falzdachziegel
- 2: Kopfabschnitt
- 3: Fußabschnitt
- 4: erster Seitenabschnitt
- 5: zweiter Seitenabschnitt
- 6: Mittelfeld
- 7: Sturmklammerkerben
- 8: Durchbruch
- 9: Aufhängenase
- 10: Wasserfalzbereich
- 12: Kopf-Wasserfalzbereich
- 14: Seiten-Wasserfalzbereich
- 16: Wasserfalzsteg
- 17: Wasserfalzrille
- 20: Deckfalzbereich
- 23: Fuß-Deckfalzbereich
- 25: Seiten-Deckfalzbereich
- 26: Deckfalzsteg
- 27: Deckfalzrille
- 30: Wirbelkammer

## Patentansprüche

1. Falzdachziegel (1), mit einem Kopfabschnitt (2), einem dem Kopfabschnitt (2) gegenüberliegenden Fußabschnitt (3) und zwei sich gegenüberliegenden Seitenabschnitten (4, 5),
wobei der Kopfabschnitt an der Unterseite des Falzdachziegels (1) mit einer Aufhängenase zur Halterung an einer Dachlatte ausgebildet ist, wobei ein L-förmiger Wasserfalzbereich (10) an der Oberseite des Falzdachziegels (1) ausgebildet ist, mit einem Kopf-Wasserfalzbereich (12) im Kopfabschnitt (2) und einem Seiten-Wasserfalzbereich (14) im ersten Seitenabschnitt (4),
wobei ein L-förmiger Deckfalzbereich (20) an der Unterseite des Falzdachziegels (1) ausgebildet ist, mit einem Fuß-Deckfalzbereich (23) im Fußabschnitt (3) und einem Seiten-Deckfalzbereich (25) im zweiten Seitenabschnitt (5),
wobei zwischen dem Wasserfalzbereich (10) und dem Deckfalzbereich (20) ein Mittelfeld (6) ausgebildet ist,
wobei der Wasserfalzbereich (10) und der Deckfalzbereich (20) so ausgebildet sind, dass im als eine Dacheindeckung verlegten Zustand bei benachbarten Falzdachziegeln (1) der Deckfalzbereich (20) des einen Falzdachziegels (1) den Wasserfalzbereich (10) des anderen Falzdachziegels (1) überlappt,
wobei der Fuß-Deckfalzbereich (23) mit drei Deckfalzstegen (26) und zwei Deckfalzrillen (27) ausgebildet ist, und
wobei der Seiten-Deckfalzbereich (25) mit zwei Deckfalzstegen (26) und einer Deckfalzrille (27) ausgebildet ist, **dadurch gekennzeichnet, dass** der Kopf-Wasserfalzbereich (12) und der Seiten-Wasserfalzbereich (14) mit jeweils vier Wasserfalzstegen (16) und drei Wasserfalzrillen (17) ausgebildet sind, und wobei vorgesehen ist,
a) dass der Kopf-Wasserfalzbereich (12) und der Fuß-Deckfalzbereich (23) derart ausgebildet sind, dass im als eine Dacheindeckung verlegten Zustand bei übereinander liegenden Falzdachziegeln (1) in die in Fließrichtung gesehen dritte Wasserfalzrille (17) des Kopf-Wasserfalzbereichs (12) des unten liegenden Falzdachziegels (1) kein Deckfalzsteg (26) des Fuß-Deckfalzbereichs (23) des darüber liegenden Falzdachziegels (1) eingreift, und dass der Kopf-Wasserfalzbereich (12) und der Fuß-Deckfalzbereich (23) derart ausgebildet sind, dass im als eine Dacheindeckung verlegten Zustand bei übereinander liegenden Falzdachziegeln (1) der in Fließrichtung gesehen dritte Deckfalzsteg (26), des Fuß-Deckfalzbereichs (23) auf dem in Fließrichtung gesehen vierten Wasserfalzsteg (16) des Kopf-Wasserfalzbereichs (12) des unten liegenden Falzdachziegels (1) aufliegt,
und/oder
b) dass der Seiten-Wasserfalzbereich (14) und der Seiten-Deckfalzbereich (25) derart ausgebildet sind, dass im als eine Dacheindeckung verlegten Zustand bei benachbarten Falzdachziegeln (1) in die rechtwinklig zur Fließrichtung gesehen rechte und linke Wasserfalzrille (17) des Seiten-Wasserfalzbereich (14) des unten liegenden Falzdachziegels (1) je ein Deckfalzsteg (26) des Seiten-Deckfalzbereichs (25) des darüber liegenden Falzdachziegels (1) eingreift, und
dass der Seiten-Wasserfalzbereich (14) und der Seiten-Deckfalzbereich (25) derart ausgebildet sind, dass im als eine Dacheindeckung verlegten Zustand bei benachbarten Falzdachziegeln (1) in die mittlere Wasserfalzrille (17) des Seiten-Wasserfalzbereichs (14) des unten liegenden Falzdachziegels (1) kein Deckfalzsteg (26) des Seiten-Deckfalzbereichs (25) des darüber liegenden Falzdachziegels (1) eingreift.

2. Falzdachziegel nach Anspruch 1,
**dadurch gekennzeichnet,**
**dass** der Falzdachziegel (1) mit einer Breite größer oder gleich 280 mm und einer Länge größer oder gleich 455 mm ausgebildet ist.

3. Falzdachziegel nach Anspruch 1 oder 2,
**dadurch gekennzeichnet,**
**dass** die Wasserfalzstege (16) des Seiten-Wasserfalzbereichs (14) eine Höhe von 12 mm bis 18 mm aufweisen, vorzugsweise 15 mm bis 17 mm.

4. Falzdachziegel nach einem der vorangehenden Ansprüche,
**dadurch gekennzeichnet,**
**dass** die Seitenwände der Wasserfalzstege (16) des Seiten-Wasserfalzbereichs (14) im Querschnitt trapezförmig ausgebildet sind, wobei die Seitenwände unter einem Neigungswinkel zwischen 4,5° bis 20° ausgebildet sind, vorzugsweise unter einem Neigungswinkel zwischen 14° bis 16°ausgebildet sind.

5. Falzdachziegel nach einem der vorangehenden Ansprüche,
**dadurch gekennzeichnet,**
**dass** die Wasserfalzstege (16) des Kopf-Wasserfalzbereichs (12) mit einer Höhe von 13 mm bis 20 mm ausgebildet sind, vorzugsweise 15 mm bis 17 mm.

6. Falzdachziegel nach einem der vorangehenden Ansprüche,
**dadurch gekennzeichnet,**
**dass** die Seitenwände der Wasserfalzstege (16) des Kopf-Wasserfalzbereichs (12) im Querschnitt trapezförmig ausgebildet sind, wobei die Seitenwände unter einem Neigungswinkel von 4,5° bis 20° ausgebildet sind, vorzugsweise unter einem Neigungswinkel zwischen 14° bis 17°ausgebildet sind.

7. Falzdachziegel nach einem der vorangehenden Ansprüche,
**dadurch gekennzeichnet,**
**dass** im als eine Dacheindeckung verlegten Zustand bei übereinander liegenden Falzdachziegeln (1) der Kopf-Wasserfalzbereich (12) und der Fuß-Deckfalzbereich (23) derart ausgebildet sind, dass in die in Fließrichtung gesehen erste und zweite Wasserfalzrille (17) des Kopf-Wasserfalzbereichs (12) des unten liegenden Falzdachziegels (1) je ein Deckfalzsteg (26) des Fuß-Deckfalzbereichs (23) des darüber liegenden Falzdachziegels (1) eingreifen.

8. Falzdachziegel nach einem der vorangehenden Ansprüche,
**dadurch gekennzeichnet,**
**dass** die rechtwinklig zur Fließrichtung gesehen linke oder rechte Wasserfalzrille (17) des Seiten-Wasserfalzbereichs (14) und die in Fließrichtung gesehen erste Wasserfalzrille (17) des Kopf-Wasserfalzbereichs (12) miteinander verbunden ausgebildet sind.

9. Falzdachziegel nach einem der vorangehenden Ansprüche,
**dadurch gekennzeichnet,**
**dass** die rechtwinklig zur Fließrichtung gesehen mittlere Wasserfalzrille (17) des Seiten-Wasserfalzbereichs (14) und die in Fließrichtung gesehen zweite Wasserfalzrille (17) des Kopf-Wasserfalzbereichs (12) miteinander verbunden ausgebildet sind.

10. Falzdachziegel nach einem der vorangehenden Ansprüche,
**dadurch gekennzeichnet,**
**dass** die Tiefenerstreckung mindestens einer Wasserrille (17) des Seiten-Wasserfalzbereichs (14) vom Kopfende zum Fußende hin zunimmt.

11. Dacheindeckung gebildet aus Falzdachziegeln,
**dadurch gekennzeichnet,**
**dass** mehrere der Falzdachziegel, vorzugsweise die meisten oder sämtliche der Falzdachziegel jeweils ausgebildet sind nach einem der vorangehenden Ansprüche 1 bis 10.

## Claims

1. Interlocking roof tile (1), having a head portion (2), a foot portion (3) opposite the head portion (2) and two opposing side portions (4, 5),
wherein the head portion is formed on the underside of the interlocking roof tile (1) with a suspension lug for mounting on a roof batten,
wherein an L-shaped water seam region (10) is formed on the upper side of the interlocking roof tile (1), having a head water seam region (12) in the head portion (2) and a side water seam region (14) in the first side portion (4),
wherein an L-shaped cover seam region (20) is formed on the underside of the interlocking roof tile (1), having a foot cover seam region (23) in the foot portion (3) and a side cover seam region (25) in the second side portion (5),
wherein a central field (6) is formed between the water seam region (10) and the cover seam region (20),
wherein the water seam region (10) and the cover seam region (20) are formed in such a way that, in the state laid as roof cladding, with adjacent interlocking roof tiles (1), the cover seam region (20) of the one interlocking roof tile (1) overlaps with the water seam region (10) of the other interlocking roof tile (1),
wherein the foot cover seam region (23) is formed with three cover seam webs (26) and two cover seam grooves (27), and
wherein the side cover seam region (25) is formed with two cover seam webs (26) and one cover seam groove (27), **characterised in that** the head water seam region (12) and the side water seam region (14) are each formed with four water seam webs (16) and three water seam grooves (17), and
wherein it is provided that
a) the head water seam region (12) and the foot cover seam region (23) are formed in such a way that, in the state laid as roof cladding, with interlocking roof tiles (1) lying one above the other, no cover seam web (26) of the foot cover seam region (23) of the interlocking roof tile (1) lying above it engages in the third water seam groove (17), when seen in the flow direction, of the head water seam region (12) of the interlocking roof tile (1) lying below, and the head water seam region (12) and the foot cover seam region (23) are formed in such a way that, in the state laid as roof cladding, with interlocking roof tiles (1) lying one above the other, the third cover seam web (26), when seen in the flow direction, of the foot cover seam region (23) abuts on the fourth water seam web (16), when seen in the flow direction, of the head water seam region (12) of the interlocking roof tile (1) lying below,
and/or
b) the side water seam region (14) and the side cover seam region (25) are formed in such a way that, in the state laid as roof cladding, with adjacent interlocking roof tiles (1), a cover seam web (26) of the side cover seam region (25) of the interlocking roof tile (1) lying above it each engages in the right and left water seam grooves (17), when seen perpendicularly to the flow direction, of the side water seam region (14) of the interlocking roof tile (1) lying below, and
the side water seam region (14) and the side cover seam region (25) are formed in such a way that, in the state laid as roof cladding, with adjacent interlocking roof tiles (1), no cover seam web (26) of the side cover seam region (25) of the interlocking roof tile (1) lying above it engages in the central water seam groove (17) of the side water seam region (14) of the interlocking roof tile (1) lying below.

2. Interlocking roof tile according to claim 1,
**characterised in that**
the interlocking roof tile (1) is formed with a width of greater than or equal to 280mm and a length of greater than or equal to 455mm.

3. Interlocking roof tile according to claim 1 or 2,
**characterised in that**
the water seam webs (16) of the side water seam region (14) have a height of from 12mm to 18mm, preferably 15mm to 17mm.

4. Interlocking roof tile according to one of the preceding claims,
**characterised in that**
the side walls of the water seam webs (16) of the side water seam region (14) are formed to be trapezoidal in cross-section,
wherein the side walls are formed at an angle of inclination of between 4.5° to 20°, are preferably formed at an angle of inclination of between 14° to 16°.

5. Interlocking roof tile according to one of the preceding claims,
**characterised in that**
the water seam webs (16) of the head water seam region (12) are formed with a height of from 13mm to 20mm, preferably 15mm to 17mm.

6. Interlocking roof tile according to one of the preceding claims,
**characterised in that**
the side walls of the water seam webs (16) of the head water seam region (12) are formed to be trapezoidal in cross-section,
wherein the side walls are formed at an angle of inclination of from 4.5° to 20°, are preferably formed at an angle of inclination of between 14° to 17°.

7. Interlocking roof tile according to one of the preceding claims,
**characterised in that**,
in the state laid as roof cladding, with interlocking roof tiles (1) lying one above the other, the head water seam region (12) and the foot cover seam region (23) are formed in such a way that a cover seam web (26) of the foot cover seam region (23) of the interlocking roof tile (1) lying above it each engages in the first and second water seam grooves (17), when seen in the flow direction, of the head water seam region (12) of the interlocking roof tile (1) lying below.

8. Interlocking roof tile according to one of the preceding claims,
**characterised in that**
the left or right water seam grooves (17), when seen perpendicularly to the flow direction, of the side water seam region (14) and the first water seam groove (17), when seen in the flow direction, of the head water seam region (12) are formed connected to one another.

9. Interlocking roof tile according to one of the preceding claims,
**characterised in that**
the central water seam groove (17), when seen perpendicularly to the flow direction, of the side water seam region (14) and the second water seam groove (17), when seen in the flow direction, of the head water seam region (12) are formed connected to one another.

10. Interlocking roof tile according to one of the preceding claims,
**characterised in that**
the depth extension of at least one water groove (17) of the side water seam region (14) increases from the head end towards the foot end.

11. Roof cladding formed from interlocking roof tiles,
**characterised in that**
several of the interlocking roof tiles, preferably most or all of the interlocking roof tiles, are respectively formed according to one of preceding claims 1 to 10.

## Revendications

1. Tuile de toit à emboitement (1), avec une portion de tête (2), une portion de pied (3) opposée à la portion de tête (2) et deux portions latérales (4, 5) opposées l'une à l'autre,
dans laquelle la portion de tête est réalisée, au niveau de la face inférieure de la tuile de toit à emboitement (1), avec un embout de suspension pour le maintien sur une latte de toit,
dans laquelle un pliage pour l'écoulement (10), en forme de L, est réalisé, au niveau de la face supérieure de la tuile de toit à emboitement (1), avec un pliage d'écoulement de tête (12) dans la portion de tête (2) et un pliage d'écoulement latéral (14) dans la première portion latérale (4),
dans laquelle un pliage de recouvrement (20), en forme de L, est réalisé au niveau de la face inférieure de la tuile de toit à emboitement (1), avec un pliage d'écoulement de pied (23) dans la portion de pied (3) et un pliage de recouvrement latéral (25) dans la deuxième portion latérale (5),
dans laquelle, entre le pliage d'écoulement (10) et le pliage de recouvrement (20), est réalisée une zone centrale (6),
dans laquelle le pliage d'écoulement (10) et le pliage de recouvrement (20) sont réalisés de façon à ce que, dans l'état posé en tant que toiture, sur des tuiles pour toit en tôle pliée (1), le pliage de recouvrement (20) d'une tuile de toit à emboitement (1) se superpose avec le pliage d'écoulement (10) de l'autre tuile de toit à emboitement (1),
dans laquelle le pliage de pied de recouvrement (23) est réalisé avec trois nervures de pliage de recouvrement (26) et deux rainures de pliage de recouvrement (27) et
dans laquelle le pliage de recouvrement latéral (25) est réalisé avec deux nervures de pliage de recouvrement (26) et une rainure de pliage de recouvrement (27), **caractérisée en ce que** le pliage d'écoulement de tête (12) et le pliage d'écoulement latéral (14) sont réalisés chacun avec quatre nervures de pliage d'écoulement (16) et trois rainures de pliage d'écoulement (17) et
dans laquelle il est prévu
a) que le pliage d'écoulement de tête (12) et le pliage d'écoulement de pied (23) soient réalisés de façon à ce que, dans un état posé en tant que toiture, sur des tuiles de toit à emboitement (1) superposées, dans la troisième rainure de pliage d'écoulement (17), vue dans la direction d'écoulement, du pliage d'écoulement de tête (12) de la tuile de toit à emboitement (1) située en dessous, ne s'emboîte aucune nervure de pliage de recouvrement (26) du pliage de recouvrement de pied (23) de la tuile de toit à emboitement (1) située au-dessus et
**que** le pliage d'écoulement de tête (12) et le pliage de recouvrement de pied (23) soient réalisés de façon à ce que, dans l'état posé en tant que toiture, sur des tuiles de toit à emboitement (1) superposées, la troisième nervure de pliage de recouvrement (26), vue dans la direction d'écoulement, du pliage de recouvrement de pied (23) repose sur la quatrième nervure d'écoulement (16), vue dans la direction d'écoulement, du pliage d'écoulement de tête (12) de la tuile de toit à emboitement (1) située en dessous et/ou
b) que le pliage d'écoulement latéral (14) et le pliage de recouvrement latéral (25) soient réalisés de façon à ce que, dans l'état posé en tant que toiture, sur des tuiles de toit à emboitement (1) adjacentes, dans les rainures de pliage d'écoulement (17) droite et gauche, vues perpendiculairement à la direction d'écoulement, du pliage d'écoulement latéral (14) de la tuile de toit à emboitement (1) située en dessous, s'emboîte respectivement une nervure de pliage de recouvrement (26) du pliage de recouvrement latéral (25) de la tuile de toit à emboitement (1) située au-dessus et que le pliage d'écoulement latéral (14) et le pliage de recouvrement latéral (25) soient réalisés de façon à ce que, dans l'état posé en tant que toiture, sur des tuiles de toit à emboitement (1) adjacentes, dans la rainure de pliage d'écoulement centrale (17) du pliage d'écoulement latéral (14) de la tuile de toit à emboitement (1) située en dessous, ne s'emboîte aucune nervure de pliage de recouvrement (26) du pliage de recouvrement latéral (25) de la tuile de toit à emboitement (1) située au-dessus.

2. Tuile de toit à emboitement (1) selon la revendication 1,
**caractérisée en ce que**
la tuile de toit à emboitement (1) est réalisée avec une largeur supérieure ou égale à 280 mm et une longueur supérieure ou égale à 455 mm.

3. Tuile de toit à emboitement (1) selon la revendication 1 ou 2,
**caractérisée en ce que**
les nervures de pliage d'écoulement (16) du pliage d'écoulement latéral (14) présentent une hauteur de 12 mm à 18 mm, de préférence de 15 mm à 17 mm.

4. Tuile de toit à emboitement (1) selon l'une des revendications précédentes,
**caractérisée en ce que**
les parois latérales des nervures de pliage d'écoulement (16) du pliage d'écoulement latéral (14) présentent une section transversale trapézoïdale,
dans laquelle les parois latérales sont réalisées avec un angle d'inclinaison entre 4,5° et 20°, de préférence avec un angle d'inclinaison entre 14° et 16°.

5. Tuile de toit à emboitement (1) selon l'une des revendications précédentes,
**caractérisée en ce que**
les nervures de pliage d'écoulement (16) du pliage d'écoulement de tête (12) sont réalisées avec une hauteur de 13 mm à 20 mm, de préférence de 15 mm à 17 mm.

6. Tuile de toit à emboitement (1) selon l'une des revendications précédentes,
**caractérisée en ce que**
les parois latérales des nervures de pliage d'écoulement (16) du pliage d'écoulement de tête (12) présentent une section transversale trapézoïdale,
dans laquelle les parois latérales sont réalisées avec un angle d'inclinaison entre 4,5° et 20°, de préférence avec un angle d'inclinaison entre 14° et 16°.

7. Tuile de toit à emboitement (1) selon l'une des revendications précédentes,
**caractérisée en ce que**
dans l'état posé en tant que toiture, sur des tuiles de toit à emboitement (1) superposées, le pliage d'écoulement de tête (12) et pliage de recouvrement de pied (23) sont réalisés de façon à ce que, dans chacune des première et deuxième rainures de pliage d'écoulement (17), vues dans la direction d'écoulement, du pliage d'écoulement de tête (12) de la tuile de toit à emboitement (1) située en dessous, s'emboîte une nervure de pliage de recouvrement (26) du pliage de recouvrement de pied (23) de la tuile de toit à emboitement (1) située au-dessus.

8. Tuile de toit à emboitement (1) selon l'une des revendications précédentes,
**caractérisée en ce que**
la rainure de pliage d'écoulement gauche ou droite (17), vue perpendiculairement à la direction d'écoulement, du pliage d'écoulement latéral (14) et la première rainure de pliage d'écoulement (17), vue dans la direction d'écoulement, du pliage d'écoulement de tête (12) sont reliées entre elles.

9. Tuile de toit à emboitement (1) selon l'une des revendications précédentes,
**caractérisée en ce que**
la rainure de pliage d'écoulement centrale (17), vue perpendiculairement à la direction d'écoulement, du pliage d'écoulement latéral (14) et la deuxième rainure de pliage d'écoulement (17), vue dans la direction d'écoulement, du pliage d'écoulement de tête (12) sont reliées entre elles.

10. Tuile de toit à emboitement (1) selon l'une des revendications précédentes,
**caractérisée en ce que**
l'extension en profondeur d'au moins une rainure d'écoulement (17) du pliage d'écoulement latéral (14) augmente de l'extrémité de tête vers l'extrémité de pied.

11. Toiture constituée de tuile de toit à emboitement (1)
**caractérisée en ce que**
plusieurs tuiles de toit à emboitement (1), de préférence la plupart ou l'ensemble des tuiles de toit à emboitement (1), sont réalisées chacune selon l'une des revendications précédentes 1 à 10.
